# EUROPÄISCHE PATENTANMELDUNG

(11) **EP 4 647 536 A1**
(43) Veröffentlichungstag der Anmeldung: **12.11.2025**
(21) Anmeldenummer: 24175184.1
(22) Anmeldetag: 10.05.2024
(51) Int. Cl.: C25B 9/75

(54) **ELEKTROLYSEUR MIT EINEM ZWISCHEN ZELLTEILSTAPELN ANGEORDNETEM ISOLATOR**

(71) Anmelder: Sunfire SE, 01237 Dresden (DE)
(72) Erfinder: Koch, Eike Rafael, 01099 Dresden (DE); Grabovac, Ivo, 01097 Dresden (DE); Ralphs, John Leonard, 01774 Klingenberg (DE)
(74) Vertreter: Hauck Patent- und Rechtsanwälte PartmbB

(57) **Zusammenfassung**

Die Erfindung betrifft einen Elektrolyseur (1, 17) mit einem Zellstapel, der einen ersten Zellteilstapel (5) und einen zweiten Zellteilstapel (6) aufweist, wobei jeweils entgegengesetzte Ende des Zellstapels über eine Stromführung (12) elektrisch miteinander verbunden sind. Die Zellteilstapel (5, 6) sind zueinander parallel oder in Reihe geschaltet und zwischen den Zellteilstapeln (5, 6) ist ein Isolator (14) angeordnet, wobei die Anordnung aus Zellteilstapeln (5, 6) und Isolator (14) durch eine gemeinsame Verspannvorrichtung verspannt ist.

## Beschreibung

Die Erfindung betrifft einen Elektrolyseur.

Elektrolyseure, auch als Elektrolysevorrichtung bezeichnet, dienen zur Durchführung einer elektrochemischen Elektrolyse. Während einer Elektrolyse wird elektrische Energie zum Erzwingen einer Redox-Reaktion eingesetzt, um Stoffe herzustellen, die mit rein chemischen Prozessen in großen Mengen nur teuer oder kaum herstellbar sind.

Im Zuge der voranschreitenden Energiewende gewinnt die Wasserelektrolyse zur Herstellung von Wasserstoff eine zunehmende Bedeutung. Um im Vergleich zur Herstellung von Wasserstoff aus fossilen Quellen wirtschaftlich zu sein, wird die Wasserelektrolyse insbesondere in Hinblick auf die Herstellungs- und Anlagekosten optimiert.

Üblicherweise weist ein Elektrolyseur mehrere Elektrolysezellen auf, die jeweils eine Anode und Kathode umfassen und in einem Zellstapel (auch als Stack bezeichnet) angeordnet sind. Bauartbedingt können die Zellen elektrisch in Reihe oder parallel geschaltet sein. Auch ist es üblich, jeweils mehrere in Reihe geschaltete Zellen hintereinander angeordnet zu einem Zellteilstapel zusammenzufügen. Die Zellteilstapel können beispielsweise getrennt voneinander montiert und danach zu dem Zellstapel zusammengesetzt werden.

DE 1006401 B betrifft einen Elektrolyseur zur elektrolytischen Zersetzung von Wasser für die Herstellung von Wasserstoff und Sauerstoff unter einem Druck von mehr als 5 atm. Der Elektrolyseur ist in der Filterpressenbauart hergestellt, bei der elektrisch in Reihe geschaltete Zersetzerzellen in einem säulenförmigen Paket aneinandergereiht und zwischen massiven Endplatten eingespannt sowie durch massive Zuganker zusammengehalten sind. Das Paket ist mit einer in der Mitte liegenden Stromzuführung ausgerüstet, an welcher der eine Pol der Stromquelle anliegt, während der andere Pol an die beiden Endplatten gelegt ist.

US 3,623,967 A betrifft einen Elektrolyseur zur Herstellung eines Alkalimetallchlorates. Der Elektrolyseur umfasst zwei Elektrolysezellen, die in Reihe geschaltet sind. Jede Zelle weist ein eigenes Gehäuse auf und die Verbindung zwischen den Zellen ist geerdet.

Ausgehend hiervon ist die Aufgabe der Erfindung, einen Elektrolyseur für die Wasserelektrolyse bereitzustellen, der günstig zu produzieren und flexibel zu betreiben und warten ist.

Diese Aufgabe wird durch einen Elektrolyseur mit den Merkmalen von Anspruch 1 gelöst. Vorteilhafte Ausführungsarten sind in den abhängigen Ansprüchen und der Beschreibung dargestellt.

Der erfindungsgemäße Elektrolyseur umfasst einen Zellstapel, der aus mindestens zwei Zellteilstapel und mindestens einem Isolator gebildet ist. Der Isolator ist zwischen den Zellteilstapel angeordnet, sodass die inneren Enden der Zellteilstapel, die mit dem Isolator in berührendem Kontakt sind, elektrisch voneinander isoliert sind. Die Zellteilstapel sind elektrisch parallel und bzw. oder in Reihe verbunden bzw. schaltbar, wobei die inneren Enden der Zellteilstapel mit den Polen einer Stromversorgung elektrisch verbindbar oder verbunden sind und die entgegengesetzten Enden des Zellstapels elektrisch über eine Stromführung miteinander verbindbar bzw. verbunden sind, die geerdet sein kann.

Durch die Unterteilung in Zellteilstapel, die einzeln gefertigt, montiert, getestet, gelagert und transportiert werden können, lassen sich auch größere Zellstapel einfach fertigen und warten. Der erfindungsgemäße Elektrolyseur erlaubt außerdem eine größere Flexibilität bei der elektrischen Verbindung bzw. Verschaltung und somit auch dem Elektrolysebetrieb. Ein weiterer Vorteil liegt darin, dass die Anordnung aus Zellteilstapeln und Isolator, dadurch, dass die Zellteilstapel und der Isolator als Stapel angeordnet sind, also in dem Zellstapel in einer Reihe angeordnet sind, durch eine einzige Verspannvorrichtung zum dem Zellstapel verspannt sein können. Dies spart Platz und vereinfacht die Kontrolle und Regelung der mechanischen Verspannung.

Die Zellteilstapel des Elektrolyseurs können eine oder mehrere Elektrolysezellen umfassen. Bei mehreren Elektrolysezellen können diese hintereinander in berührendem Kontakt zueinander zu dem Zellteilstapel angeordnet sein und sind bevorzugt elektrisch in Reihe geschaltet. An den Enden der Zellteilstapel können Endplatten vorgesehen sein. Diese sind elektrisch mit dem Pol der Elektrolysezelle am jeweiligen Ende des Zellteilstapels verbunden und bilden, wenn vorhanden, dann jeweils ein Ende des Zellteilstapels. Das heißt, die Endplatten liegen auf demselben Potential wie der Pol der Elektrolysezelle am jeweiligen Ende des Zellteilstapels und bilden so selbst einen Pol. In der vorliegenden Anmeldung werden diejenigen Enden von Zellteilstapel, die an einem Isolator anliegen, als innere Enden von Zellteilstapeln bezeichnet. Die Enden von Zellteilstapeln, die an den Enden des Zellstapels, d. h. an den Enden des gesamten Stapels aus Zellteilstapeln und Isolator/en, angeordnet sind, werden als äußere Ende der Zellteilstapel bezeichnet. An den beiden einander entgegengesetzten Enden des Zellstapels sind demnach äußere Enden der Zellteilstapel angeordnet.

In einer Ausführungsart können die Zellteilstapel in Substapel unterteilt sein, die auch als Blöcke bezeichnet werden können. Die Substapel können an ihren Enden ebenfalls Endplatten aufweisen, wobei diese Endplatten am inneren und äußeren Enden des Zellteilstapels die Endplatten des Zellteilstapels sein können. Die Substapel sind hintereinander innerhalb des Zellteilstapels angeordnet und elektrisch in Reihe geschaltet. Dabei berühren sich jeweils zwei Endplatten unterschiedlicher Polarität. Durch die Unterteilung in Substapel kann der Elektrolyseur nochmals einfacher gefertigt, in Teilen transportiert und montiert werden. Darüber hinaus stabilisieren die zusätzlichen Endplatten zusammen mit dem Isolator den Zellstapel mechanisch.

In einer Ausführungsart sind die Zellteilstapel in einem Stromkreis zwischen Polen einer Stromversorgung parallel zueinander verbunden bzw. verbindbar/schaltbar. Dazu sind die Enden der Zellteilstapel, die am Isolator angeordnet sind, d. h. die inneren Enden der Zellteilstapel, jeweils mit einem ersten Pol der Stromversorgung elektrisch verbindbar bzw. verbunden. Die äußeren Enden des Zellstapels bzw. der Zellteilstapel sind über die Stromführung mit einem zweiten Pol der Stromversorgung elektrisch verbindbar bzw. verbunden.

In einer weiteren Ausführungsart sind die Zellteilstapel in einem Stromkreis zwischen Polen einer Stromversorgung in Reihe miteinander verbunden bzw. verbindbar/schaltbar. Dazu ist ein inneres Ende eines ersten Zellteilstapels, das am Isolator angeordnet ist, mit einem ersten Pol einer Stromversorgung elektrisch verbunden bzw. verbindbar und ein inneres Ende eines zweiten Zellteilstapel, das am Isolator angeordnet ist, ist mit einem zweiten Pol der Stromversorgung elektrisch verbunden bzw. verbindbar. Über die Stromführung zwischen den äußeren Enden der Zellteilstapel bzw. des Zellstapels kann der Stromkreis zwischen den Polen der Stromversorgung geschlossen werden.

Bei der Stromversorgung kann es sich um einen Netzanschluss mit Dreiphasenstrom handeln, der mit einem Gleichrichter versehen ist, um Gleichstrom für die Elektrolyse bereitzustellen. Auch ist der Betrieb mit einer Stromversorgung möglich, die direkt Gleichstrom zur Verfügung stellt, wie beispielsweise eine regenerative Energiequelle, wie beispielsweise eine Photovoltaikanlage. Die Stromversorgung kann in Abhängigkeit von einer gewünschten Leistung und Stromstärke eine entsprechende Spannung zur Verfügung stellen; statt der Stromstärke kann jedoch auch die Spannung geregelt sein. Die Spannung liegt zwischen dem ersten Pol und dem zweiten Pol der Stromversorgung an. Der erste Pol kann dabei ein Minuspol der Stromversorgung sein und der zweite Pol ein Pluspol der Stromversorgung, oder vice versa.

Der Zellstapel umfasst neben den Zellteilstapeln, die mit der Stromversorgung verbunden sind, und dem Isolator auch die entsprechenden Bauteile zum elektrischen Kontaktieren. Die Elektrolysezellen der Zellteilstapel können jeweils eine Anode und Kathode sowie eine Elektrolytzuführung sowie Gasabführung aufweisen. Umfasst ein Zellteilstapel mehrere Elektrolysezellen, so können die Elektrolysezellen in einem Zellteilstapel derart elektrisch in Reihe geschaltet sein, dass an einem Zellteilstapel eine Gesamtspannung anliegt, die durch eine Summe der Teilspannungen der Elektrolysezellen festgelegt ist. Die Elektrolysezellen und die Zellteilstapel weisen jeweils einen Minus- und einen Pluspol auf. Die Zellen können so angeordnet sein, dass der Minuspol einer Zelle den Pluspol einer anderen Zelle berührt und so Minuspol und Pluspol elektrisch gekoppelt sind.

Die Elektrolysezellen können grundsätzlich eine beliebige Form aufweisen und sind gemäß einer bevorzugten Ausgestaltung mehreckig oder rund im Querschnitt. Die Elektrolysezellen sind insbesondere für eine Wasserelektrolyse, bevorzugt für eine saure oder alkalische Wasserelektrolyse ausgebildet, insbesondere bevorzugt für eine alkalische Wasserelektrolyse unter Druck, die auch als Druck-Alkalielektrolyse bezeichnet wird. Demnach ist auch der Elektrolyseur zur alkalischen Wasserelektrolyse, insbesondere zur Druck-Alkalielektrolyse, ausgebildet.

Der erfindungsgemäße Elektrolyseur weist zwischen den beiden Zellteilstapeln den Isolator auf. Der Isolator verhindert, dass zwei Zellteilstapel dadurch miteinander elektrisch leitend verbunden sind, dass sie sich mit ihren jeweiligen Enden bzw. Polen berühren. Zudem stellt der Isolator einen gewissen räumlichen Abstand sicher. Unter einem Isolator kann dabei insbesondere ein elektrischer Isolator verstanden werden, der eine elektrische Leitfähigkeit von höchstens 10⁻⁸ S/m, bevorzugt von höchstens 10⁻¹⁰ S/m, besonders bevorzugt von höchstens 10⁻¹⁶ S/m, aufweist.

In Ausführungsformen ist die Anordnung aus Zellteilstapeln und dem dazwischen angeordneten Isolator durch eine Verspannvorrichtung verspannt. Diese kann bevorzugt die einzige Verspannvorrichtung sein, mit der die Anordnung zum Zellstapel verspannt ist. Die Verspannvorrichtung ist ausgebildet, den Zellstapel entlang seiner Längsachse zusammenzudrücken, sodass die relative Position der Zellteilstapel, des Isolators und etwaiger weiterer dazwischen angeordneter Bauteile zueinander gesichert bzw. fixiert ist. Für eine Druckelektrolyse kann die Druckkraft für das Zusammendrücken des Zellstapels und der darin angeordneten Elektrolysezellen dabei so hoch sein, dass die Zellen im Elektrolysebetrieb, bei dem in den Zellen ein Druck über dem Umgebungsdruck anliegt, zur Umgebung hin abgedichtet sind.

Die Verbindung von den inneren Enden der Zellteilstapel zu dem Pol der Stromversorgung, mit dem das jeweilige innere Ende elektrisch verbindbar bzw. verbunden ist, und bzw. oder die Verbindung von der Stromführung zum jeweiligen Pol der Stromversorgung, mit dem die äußeren Enden elektrisch verbunden sind, können über elektrische Leiter erfolgen. Bei den Leitern kann es sich um beliebige elektrische Leiter handeln, wie z. B. um kabelgebundene Leitungen oder Stromschienen.

Sind die inneren Enden der Zellteilstapel, d. h. die Enden bzw. Pole der Zellteilstapel, die am Isolator angeordnet sind, jeweils mit einem ersten Pol einer Stromversorgung verbunden bzw. verbindbar und die äußeren Enden über die Stromführung mit dem zweiten Pol der Stromversorgung elektrisch verbunden bzw. verbindbar, so sind der erste und der zweite Zellteilstapel elektrisch parallel zueinander geschaltet bzw. schaltbar. Die Stromführung verbindet dabei gleichnamige Pole an den äußeren Enden der Zellteilstapel miteinander. Ist dagegen das innere Ende des ersten Zellteilstapels, elektrisch mit dem ersten Pol, z. B. Minuspol, der Stromversorgung verbunden bzw. verbindbar, und das innere Ende des zweiten Zellteilstapel mit dem zweiten Pol, z. B. Pluspol, der Stromversorgung verbunden bzw. verbindbar oder vice versa, und die äußeren Enden über die Stromführung miteinander verbunden, so sind der erste und der zweite Zellteilstapel elektrisch in Reihe geschaltet bzw. schaltbar. Die Stromführung verbindet dabei jeweils ungleichnamige Pole der Zellteilstapel an deren äußeren Enden miteinander.

Durch eine Reihenschaltung der Zellteilstapel kann im Vergleich zu einer Parallelschaltung bei gleichbleibender Leistung der fließende Strom halbiert werden. Dies sorgt dafür, dass eine Leistungselektronik, die zum Steuern des Elektrolyseurs und insbesondere der Stromversorgung dient bzw. ausgebildet ist und Teil des Elektrolyseurs sein kann, eine höhere Lebensdauer erreicht und kostengünstiger herzustellen ist. Darüber hinaus erlaubt die Reihenschaltung eine Materialersparnis bei den elektrischen Leitern, insbesondere zwischen der Stromführung und demjenigen Pol der Stromversorgung, mit dem die Stromführung bei Betrieb des jeweiligen Zellteilstapels verbunden ist.

Gleichzeitig erlaubt der Isolator, sowohl bei der Parallelschaltung als auch bei der Reihenschaltung, dass die Zellteilstapel zusammen durch die Verspannvorrichtung verspannt werden können. Der Isolator ist dazu in berührendem Kontakt zu den Zellteilstapel zwischen diesen angeordnet. Der erfindungsgemäße Elektrolyseur zeichnet sich demnach durch einen sehr kompakten Aufbau aus, der mit einer entsprechenden Materialersparnis und Montageerleichterung einhergeht, die eine günstigere und schnellere Produktion des Elektrolyseurs ermöglichen. Der Isolator bewirkt außerdem, dass bei der Verspannung die Druckkraft gleichmäßiger über die Querschnittsfläche der Elektrolysezellen verteilt wird und dadurch Vorwölbungen der Zellen vermieden werden. Vorwölbungen können insbesondere auftreten, wenn eine zunehmende Anzahl an Elektrolysezellen über Zugstäbe miteinander verspannt wird, deren Ankerpunkte senkrecht zur Kraftflussrichtung außerhalb des Zellumfangs angeordnet sind, oder wenn mit zunehmendem Zelldurchmesser das Temperaturprofil der Zellen im Elektrolysebetrieb inhomogen ist.

Ferner erlaubt der Isolator, dass mit geringen Modifikationen des Elektrolyseurs mindestens ein Zellteilstapel nicht genutzt bzw. deaktiviert werden kann. Dazu wird die Verbindung zwischen dem inneren Ende des ersten und bzw. oder des zweiten Zellteilstapels und dem jeweiligen Pol der Stromversorgung, mit dem das innere Ende des Zellteilstapels elektrisch verbunden ist, unterbrochen und, wenn die Zellteilstapel in Reihe geschaltet sind, der jeweilige Pol mit der Stromführung verbunden. Der Betrieb nur eines Zellteilstapels erlaubt einen Betrieb des Elektrolyseurs mit einer entsprechend gesenkten Leistung. Insbesondere bei einer schwankenden Leistungsversorgung, die für erneuerbare Energien typisch ist, kann dies vorteilhaft sein. Des Weiteren ist es bei Deaktivierung eines Zellteilstapels möglich, diesen nicht genutzten Zellteilstapel einfach zu warten, während der andere Zellteilstapel weiter betrieben werden kann. Bei Bedarf, z. B. für bestimmte Wartungsarbeiten, können auch beide Zellteilstapel deaktiviert werden.

Gemäß einer Ausführungsart ist der Elektrolyseur dadurch gekennzeichnet, dass ein Schalter vorhanden ist, der einen Ausgangszustand und einen ersten Schaltzustand aufweist, wobei beim Schalten in den ersten Schaltzustand die Verbindung zwischen dem inneren Ende des ersten Zellteilstapel und dem ersten Pol der Stromversorgung, mit dem das innere Ende des erste Zellteilstapels elektrisch verbunden ist, unterbrochen wird bzw. ist und, wenn die Zellteilstapel in Reihe geschaltet sind, eine Verbindung zwischen dem ersten Pol und der Stromführung hergestellt wird bzw. ist.

Im Ausgangszustand sind alle elektrischen Komponenten des Elektrolyseurs wie zuvor beschrieben miteinander verbunden. Sobald der Schalter beispielsweise von einem Bediener oder einer Kontrollvorrichtung in den ersten Schaltzustand geschaltet wird, wird die Verbindung zwischen dem inneren Ende des ersten Zellteilstapel und dem jeweiligen Pol der Stromversorgung, mit dem das innere Ende des ersten Zellteilstapel elektrisch verbunden ist, unterbrochen. Dazu weist die Verbindung zwischen Stromversorgung und erstem Zellteilstapel ein entsprechend schaltbares Schaltelement auf. Bei dem Schaltelement kann es sich beispielsweise um ein Relais, eine entsprechend schaltbare Diode oder einen Thyristor handeln. Das Schaltelement kann durch den Schalter geschaltet werden.

Ferner wird beim Aktivieren des ersten Schaltzustandes, wenn die Zellteilstapel elektrisch in Reihe geschaltet sind, auch eine Verbindung zwischen dem Pol der Stromversorgung, mit dem das innere Ende des ersten Zellteilstapels verbunden war, und der Stromführung, die mit dem äußeren Ende des zweiten Zellstapels verbunden ist, hergestellt. Dafür kann in Ausführungsarten ein schaltbarer Leiter vorhanden sein, der mit der Stromführung elektrisch verbunden ist. Der schaltbare Leiter kann beispielsweise eine kabelgebundene Leitung, eine Stromschiene oder eine sonstige Stromleitung sein. In den schaltbaren Leiter ist ein Schaltelement integriert, wie zum Beispiel eine Diode oder ein Relais. Durch dieses Schaltelement kann beim Aktivieren des ersten Schaltzustandes die Verbindung zwischen dem jeweiligen Pol, mit dem der erste Zellteilstapel im Ausgangszustand verbunden war, und der Stromführung hergestellt werden, sodass der Stromkreis vom äußeren Ende des zweiten Zellteilstapels über den schaltbaren Leiter und das Schaltelement des schaltbaren Leiters zur Stromversorgung geschlossen ist.

Beim Aktivieren des ersten Schaltzustandes ist demnach der erste Zellteilstapel nicht mehr Teil des Stromkreises, d.h. mehr mit der Stromversorgung verbunden, und stattdessen nur noch der zweite Zellteilstapel mit der Stromversorgung verbunden.

Vorteilhaft an dem Vorsehen des Schalters ist, dass der Elektrolyseur nach Bedarf nur mit halber Leistung betrieben werden kann. Auf diese Weise ist der Elektrolyseur flexibler einsetzbar. Auch kann der erste Zellteilstapel, wenn er nicht mehr mit der Stromversorgung verbunden ist, einfach gewartet werden, sodass neben der Gebrauchstauglichkeit auch die Nutzerfreundlichkeit gesteigert ist.

Gemäß einer Ausführungsart ist der Elektrolyseur dadurch gekennzeichnet, dass der Schalter einen zweiten Schaltzustand aufweist, wobei beim Schalten in den zweiten Schaltzustand die Verbindung zwischen dem inneren Ende des zweiten Zellteilstapel und demjenigen Pol der Stromversorgung, mit dem das innere Ende des zweiten Zellteilstapel im Ausgangszustand verbunden ist, unterbrochen wird und, wenn die Zellteilstapel in Reihe geschaltet sind, eine elektrische Verbindung zwischen dem äußeren Ende des ersten Zellteilstapels und der Stromführung hergestellt wird.

Der Schalter weist demnach einen zweiten Schaltzustand auf, der dem ersten Schaltzustand insofern gleicht, dass statt des ersten Zellteilstapels beim Schalten in den Schaltzustand der zweite Zellteilstapel von der Stromversorgung getrennt bzw. deaktiviert wird. Zum Trennen der Stromversorgung von dem zweiten Zellteilstapel weist auch die Verbindung zwischen der Stromversorgung und dem zweiten Zellteilstapels ein Schaltelement auf. Auch dieses Schaltelement kann mit dem Schalter geschaltet werden. Für die Verbindung zwischen dem Pol der Stromversorgung, mit dem der zweite Zellteilstapel im Ausgangszustand verbunden war, und der Stromführung kann ein zweiter schaltbarer Leiter, beispielsweise eine kabelgebundene Leitung, eine Stromschiene oder eine sonstige Stromleitung, vorhanden sein. In den zweiten schaltbaren Leiter kann ein schaltbares Schaltelement, wie zum Beispiel eine Diode oder ein Relais, integriert sein. Durch dieses schaltbare Schaltelement kann beim Aktivieren des zweiten Schaltzustandes die Verbindung zwischen dem jeweiligen Pol, mit dem das innere Ende des zweiten Zellteilstapels im Ausgangszustand verbunden war, und der Stromführung hergestellt werden, sodass der Stromkreis zur Stromversorgung geschlossen ist.

Der Schalter kann neben dem Ausgangszustand nur den ersten Schaltzustand oder nur den zweiten Schaltzustand aufweisen. In Ausführungsarten kann der Schalter aber auch den ersten Schaltzustand und den zweiten Schaltzustand aufweisen.

Durch das Vorsehen des ersten und des zweiten Schaltzustandes ist die Flexibilität des Elektrolysebetriebs weiter gesteigert, weil einfach ausgewählt werden kann, ob beide Zellteilstapel, nur der erste Zellteilstapel, nur der zweite Zellteilstapel oder keiner der Zellteilstapel verwendet werden soll. Insbesondere ist es dadurch möglich, eine gleichmäßige Belastung der beiden Zellteilstapel in einem Betrieb, bei dem jeweils nur einer der Zellteilstapel betrieben wird, sicherzustellen.

Die Verbindung zwischen der Stromführung und dem jeweiligen Pol der Stromversorgung, mit dem der erste oder zweite Zellteilstapel im Ausgangszustand, d. h. vor dem Schalten in den ersten oder zweiten Schaltzustand, jeweils verbunden sind, kann zumindest teilweise über einen gemeinsamen schaltbaren Leiter, d. h. über einen einzigen schaltbaren Leiter, der mit der Stromführung verbunden ist, hergestellt werden. In diesem schaltbaren Leiter können sowohl das Schaltelement für die Verbindung zu dem Pol der Stromversorgung, mit dem der erste Zellteilstapel im Ausgangszustand verbunden ist, als auch das Schaltelement für die Verbindung zu dem Pol der Stromversorgung, mit dem der zweite Zellteilstapel im Ausgangszustand verbunden ist, integriert sein.

Bei den Schaltelementen kann es sich um jede dazu geeignete elektronische Komponente handeln. Durch das Vorsehen eines einzelnen schaltbaren Leiters für die beiden Zellteilstapel kann gegenüber der Verwendung von zwei getrennten, schaltbaren Leitern Material eingespart werden, was dazu führt, dass die Produktionskosten niedrig sind.

Gemäß einer Ausführungsart ist der Elektrolyseur dadurch gekennzeichnet, dass die Verspannvorrichtung zwei Kopfplatten, die jeweils an den entgegengesetzten Enden des Zellstapels anliegen, und mehrere Zugstangen umfasst, die auch als Zugstäbe oder Zuganker bezeichnet werden können. Die Zugstangen sind jeweils derart an den Kopfplatten befestigt, dass die zwischen den Kopfplatten angeordneten Zellteilstapel sowie der Isolator mit einer Druckkraft beaufschlagt werden, die den Zellstapel entlang seiner Längsachse zum Verspannen zusammendrückt.

Die Kopfplatten der Verspannvorrichtung sind aus einem elektrisch leitfähigen Material, insbesondere aus Metall, gefertigt und liegen an den entgegengesetzten Enden des Zellstapels, d.h. an den äußeren Enden der Zellteilstapel an. Demnach liegen sie an den Seiten der Zellteilstapel an, die von dem Isolator abgewandt sind. Die Kopfplatten sind mit den Zellteilstapeln so verbunden, dass eine elektrische Verbindung zwischen den Enden der Zellteilstapel und den Kopfplatten vorliegen kann. In einem solchen Fall weisen die jeweilige Kopfplatten im Wesentlichen dasselbe Potential wie die äußeren Enden der Zellteilstapel auf.

Die Zugstangen der Verspannvorrichtung können aus Metall oder einem Kompositwerkstoff gefertigt sein. Sie sind typischerweise zylinderförmig und haben einen kreisförmigen Querschnitt. Es sind jedoch auch andere Querschnittsformen möglich. Die Zugstangen sind jeweils so an den Kopfplatten befestigt, dass sie die Anordnung aus Zellteilstapeln und Isolator, die sich zwischen den Kopfplatten befindet, in Längsrichtung des Zellstapels mit einer Druckkraft beaufschlagen. Dazu können die Kopfplatten mit entsprechenden Gewinden versehen sein, in die passende Gewinde der Zugstangen eingreifen. Es ist auch möglich, mit Muttern, die zu Gewinden auf den Zugstangen passen, eine Verspannung vorzunehmen. Auch eine hydraulische Verspannung ist möglich. Ebenfalls kann eine Zugstange mit einer der Kopfplatten formschlüssig oder fest verbunden sein und das Aufbringen der Zugspannung, mit der die Bauteile zwischen den Kopfplatten zusammengedrückt bzw. verspannt werden, über eine Mutter auf der anderen Kopfplatte erfolgen.

Mehrere Zugstangen können elektrisch isoliert oder leitend mit den Kopfplatten verbunden sein. Eine Isolation kann beispielsweise über isolierende Unterlegscheiben und nichtleitende Trennpaste geschehen.

Die Zugstangen können um den Umfang der Kopfplatten gleichmäßig verteilt sein, sodass eine möglichst gleichmäßige Kraftbeaufschlagung der dazwischen angeordneten Bauelemente des Elektrolyseurs erfolgt. Typischerweise können hierfür mehr als vier Zugstangen, bevorzugt zwischen sechs und neun Zugstangen, vorgesehen sein.

Gemäß einer Ausführungsart ist der Elektrolyseur dadurch gekennzeichnet, dass mindestens eine der Zugstangen mit den Kopfplatten elektrisch leitend verbunden ist und die Stromführung zwischen den entgegengesetzten Enden des Zellstapels und somit auch den äußeren Enden der Zellteilstapel bildet. Die Zellteilstapel sind bei dieser Ausführungsart an den entgegengesetzten Enden des Zellstapels elektrisch leitend mit den Kopfplatten verbunden und durch die Zugstangen elektrisch kontaktiert, die wiederum mit den Kopfplatten elektrisch leitend verbunden sind. Es kann eine einzige Zugstange elektrisch leitend mit den beiden Kopfplatten verbunden sein, aber es ist auch möglich, dass mehrere Zugstangen, insbesondere sämtliche Zugstangen, elektrisch leitend mit den Kopfplatten verbunden sind. Die Verbindung kann durch einen direkten Kontakt der Zugstange bzw. der Zugstangen mit den Kopfplatten und bzw. oder durch zusätzliche elektrische Leiter hergestellt sein.

Die mit den Kopfplatten elektrisch leitend verbundene Zugstange bzw. Zugstangen sind zumindest teilweise elektrisch leitend ausgebildet, sodass sie Strom zwischen den Kopfplatten und damit auch zwischen den Enden des Zellstapels, und somit auch zwischen den äußeren Enden der Zellteilstapel, leiten kann bzw. können.

Aufgrund der vorteilhaften Verschaltung der Zellteilstapel weist die Stromführung zwischen den entgegengesetzten Enden des Zellstapels zumindest in der Reihenschaltung mit zwei Zellteilstapeln nur ein niedriges elektrisches Potential auf. Dies hat den Vorteil, dass bereits herkömmliche Zugstangen, die typischerweise aus einem Vollkörper, beispielsweise aus Stahl, bestehen, eine Stromführung sein können. Komplexe Ausführungen, bei denen Zugstangen als Hohlkörper bzw. Hohlzylinder ausgebildet sind, in deren Hohlräumen elektrische Leiter, wie beispielsweise Stromkabel, als Stromführung angeordnet sind, oder Zugstangen mit einem Mantel aus einem elektrisch hochleitfähigen Material, wie Kupfer oder Aluminium, sind zwar möglich, jedoch nicht notwendig.

In einer bevorzugten Ausführungsart ist die mindestens eine Zugstange als Vollköper, d. h. ohne axiale Durchführungsöffnungen für elektrische Leiter, insbesondere als monolithischer Vollkörper, ausgebildet. Durch die Ausbildung als Vollkörper kann eine höhere Zugfestigkeit gewährleistet werden. Der Vollkörper kann lediglich aus einem einzigen Werkstoff, bevorzugt aus einem Stahl, wie z. B. einem Vergütungsstahl, insbesondere einem Vergütungsstahl mit Werkstoffeignung nach DIN EN 13445-2, bestehen. Derartige Zugstangen sind einfach zu fertigen und zu prüfen und aufgrund des Verzichts auf zusätzliche Leiter, wie z. B. Kupfer- oder Aluminium-führende Kabel, besonders materialsparend und einfach recyclebar.

Optional können die Zugstangen mit einer laugebeständigen und bzw. oder elektrisch nichtleitenden Schutzschicht ummantelt sein, sodass sie korrosionsgeschützt und bzw. oder zumindest im kalten Zustand berührungssicher sind.

Das Verwenden der Zugstangen als Stromführung zwischen den Enden des Zellstapels spart Bauteile und Material ein, die sonst für zusätzliche Leiter verwendet werden müssten. Dadurch werden insbesondere Produktionskosten eingespart. Darüber hinaus zeichnet sich der Elektrolyseur durch einen besonders kompakten Aufbau aus, weil eine separate Stromführung außerhalb der Verspannvorrichtung entfällt.

Gemäß einer Ausführungsart ist der Elektrolyseur dadurch gekennzeichnet, dass der schaltbare Leiter mit der mindestens einen Zugstange und bzw. oder wenigstens einer der Kopfplatten elektrisch verbunden ist.

Der schaltbare Leiter kann mit der mindestens einen mit den Kopfplatten elektrisch leitend verbundenen Zugstange verbunden sein, um eine Verbindung zu dem Stromkreis des Elektrolyseurs aufzuweisen. Dazu kann der schaltbare Leiter durch eine Klemme kontaktiert sein oder durch eine sonstige beliebige Verbindung zum Herstellen einer elektrischen Verbindung, wie beispielsweise einer Schweißverbindung. Klemmen oder Schweißverbindungen haben den Vorteil, dass sie nicht in den Querschnitt der Zugstange eingreifen müssen und somit die Zugfestigkeit der Zugstange nicht beeinträchtigen.

Das Verbinden des schaltbaren Leiters mit der mindestens einen Zugstange, die mit den Kopfplatten elektrisch leitend verbunden ist, ermöglicht eine einfache Umsetzung des Schalters. Es ist auf diese Weise nicht nötig, dass zusätzliche Leiter zu den jeweiligen Polen der Zellteilstapel geführt werden müssen. Stattdessen kann der Stromkreis mit dem schaltbaren Leiter einfach über die auch im Ausgangszustand leitend verbundene Zugstange geschlossen werden.

Gemäß einer weiteren Ausführungsart ist der Elektrolyseur dadurch gekennzeichnet, dass die Zugstangen elektrisch von den Kopfplatten isoliert sind und die entgegengesetzten Enden des Zellstapels durch einen elektrischen Leiter, verbunden sind, der außerhalb der Verspannvorrichtung angeordnet ist, der also nicht Teil der Verspannvorrichtung ist. Der elektrische Leiter kann ein Kabel, eine Stromschiene oder eine sonstige Stromleitung sein. Er bildet die Stromführung zwischen den entgegengesetzten Enden des Zellstapels. Bei Stromschienen handelt es sich um ein ein- oder mehrteiliges starres Blech oder einen sonstigen starren Stromleiter. Optional kann dieser elektrische Leiter mit einer laugebeständigen und bzw. oder einer elektrisch nichtleitenden Schutzschicht umgeben sein, sodass er korrosionsgeschützt und bzw. oder zumindest im kalten Zustand berührungssicher ist.

Die Zugstangen weisen gemäß dieser Ausführungsart keine elektrische Verbindung zu den Kopfplatten auf. Dazu sind sie beispielsweise über entsprechende Isolierteile von den Kopfplatten getrennt. Die elektrische Verbindung zwischen den Enden des Zellstapels erfolgt stattdessen durch den elektrischen Leiter, der als Stromführung mit den entsprechenden Polen der Elektrolysezellen oder Endplatten an den äußeren Enden der Zellteilstapel verbunden ist. Es kann ein oder es können mehrere elektrische Leiter, insbesondere Stromschienen, verwendet werden.

Der elektrische Leiter, der die Stromführung bildet, kann über dazu ausgebildete Kontaktiermittel mit den Zellteilstapeln elektrisch verbunden sein. Es kann sich dabei insbesondere um Adapterplatten handeln, die mit den Polen der Zellteilstapel verbunden werden, beispielsweise am Zellrahmen der Elektrolysezelle verschraubt werden. Das Verwenden einer Stromschiene als Stromführung ermöglicht es, die Zellteilstapel besonders einfach elektrisch leitend miteinander zu verbinden, weil Stromschienen ohne zusätzliche Abstützungen einfach zugänglich von außen montiert, insbesondere verschraubt, werden können, sodass der Montageaufwand und die Produktionskosten gesenkt sind.

Gemäß einer Ausführungsart ist der Elektrolyseur dadurch gekennzeichnet, dass der elektrische Leiter, der die Stromführung zwischen den entgegengesetzten Enden des Zellstapels bildet, an den Kopfplatten befestigt ist.

Der elektrische Leiter kann über entsprechende Adapter oder Befestigungsmittel mit den Kopfplatten elektrisch verbunden sein. Der Stromkreis ist dann dadurch geschlossen, dass die äußeren Enden bzw. Pole der Zellteilstapel an den entgegengesetzten Enden des Zellstapels mit den Kopfplatten, an denen sie angeordnet sind, und die Kopfplatten mit dem elektrischen Leiter, der die Stromführung bildet, elektrisch leitend verbunden sind.

Die Ausführungsart ist deshalb besonders vorteilhaft, weil die Stromführung montiert und demontiert werden kann, ohne die Verspannung des Zellstapels zu lösen, und nur wenige Bauteile und Materialien benötigt. Dadurch ist der Montage- und Wartungsaufwand reduziert und es werden Material- und Produktionskosten gespart.

Gemäß einer Ausführungsart ist der Elektrolyseur dadurch gekennzeichnet, dass die Zellteilstapel jeweils Endplatten aufweisen, die an den entgegengesetzten Enden der Zellteilstapel angeordnet sind. Die Endplatten bestehen üblicherweise aus einem elektrisch leitfähigen Material, insbesondere aus Metall, oder einem Kompositwerkstoff. Sie können mit dem Pol der jeweiligen Elektrolysezelle, an der sie am Ende des Zellteilstapels anliegen, elektrisch leitend verbunden sein. Dadurch haben die Endplatten im Wesentlichen dasselbe elektrische Potential wie der jeweilige elektrische Pol der Elektrolysezelle am Ende des Zellteilstapels und sind somit jeweils einen Pol des Zellteilstapel. Bei in Reihe geschalteten Elektrolysezellen bildet ein Ende bzw. eine Endplatte des Zellteilstapels einen Pluspol und das andere, entgegengesetzte Ende bzw. die eingesetzte Endplatte des Zellteilstapels einen Minuspol.

Die elektrische Verbindung zwischen den äußeren Enden der Zellteilstapel, die an den entgegengesetzten Enden des Zellstapels angeordnet sind, kann derart erfolgen, dass anstatt der Pole der Elektrolysezellen die Endplatten an den äußeren Enden der Zellteilstapel über die Stromführung elektrisch miteinander verbunden sind. Die elektrische Verbindung zwischen den inneren Enden der Zellteilstapel, die am Isolator angeordnet sind, und dem bzw. den Polen der Stromversorgung kann über elektrische Leiter erfolgen, die mit den Endplatten an den inneren Enden der Zellteilstapel elektrisch verbunden sind.

Die Endplatten können insbesondere so ausgeführt sein, dass sie ohne einen zusätzlichen Adapter oder weitere Bauteile beispielsweise mit einer Stromschiene als elektrischem Leiter bzw. Stromführung verbunden werden können. Somit erleichtert das Vorsehen von Endplatten auch die Montage und senkt die Produktionskosten.

In Ausführungsarten können die Endplatten an den äußeren Enden der Zellteilstapel, d. h. an den entgegengesetzten Enden des Zellstapels, als die Kopfplatten ausgeführt sein und diese ersetzen. Dadurch kann ebenfalls Material eingespart werden.

Gemäß einer Ausführungsart ist der Elektrolyseur dadurch gekennzeichnet, dass der schaltbare Leiter mit dem elektrischen Leiter, der die Stromführung zwischen den entgegengesetzten Enden des Zellstapels bildet, elektrisch verbunden ist.

In Analogie zu der Ausführungsart, bei der eine elektrisch leitende Zugstange mit dem schaltbaren Leiter verbunden ist, kann auch bei dem Vorsehen eines elektrischen Leiters als separate Stromführung außerhalb der Verspannungsvorrichtung dieser mit dem schaltbaren Leiter elektrisch verbunden sein. Die Verbindung kann dabei, wie zuvor beschrieben, mit verschiedensten dazu geeigneten Verbindungsmethoden ausgeführt sein. Auch hierdurch werden zusätzliche Bauteile eingespart, sodass der Produktionsaufwand und die Produktionskosten reduziert sind.

Gemäß einer Ausführungsart ist der Elektrolyseur dadurch gekennzeichnet, dass der Isolator eine durchgehende oder eine mit Aussparungen, insbesondere in axialer Richtung mit Durchbrechungen, versehene Scheibe ist. Durch die Durchbrechungen kann der Isolator beispielsweise in Segmente oder Subsegmente unterteilt sein. Die Form seines Querschnitts kann insbesondere ähnlich der Form der Elektrolysezellen oder Endplatten sein, d. h. bei kreisförmigen Elektrolysezellen oder Endplatten kann der Isolator eine Scheibe mit kreisförmiger Außenkontur sein, z. B. eine Kreisscheibe oder mindestens eine Kreisringscheibe oder eine Kombination aus diesen. Bei eckigen Elektrolysezellen oder Endplatten kann der Isolator eine Scheibe mit entsprechend eckiger Außenkontur sein.

Der Isolator kann eine geringe Dicke bzw. Höhe im Verhältnis zu seinem maximalen Querschnitt aufweisen, sodass er die Form einer Scheibe aufweist. Der Isolator kann dabei so ausgeführt sein, dass er an seinen Stirnflächen durchgehende oder mit mindestens einer Aussparung versehene Anlageflächen aufweist, mit denen er jeweils an den inneren Enden der Zellteilstapel anliegt. Dabei ist in erster Linie entscheidend, dass der Isolator ausgebildet ist, die Zellteilstapel räumlich derart voneinander zu trennen, dass im Elektrolysebetrieb keine Spannungsüberschläge oder Kriechströme zwischen den inneren Enden der Zellteilstapel, an denen er anliegt, auftreten. Hierfür kann die Dicke des Isolators gleich oder größer sein als eine Mindestkriechstrecke. Wird eine derartige minimale Dicke eingehalten, können am Isolator beliebig geformte Aussparungen, Durchbrechungen, Freiräume oder auch Spalte, wie sie beispielsweise bei segmentierten Isolatoren auftreten, vorgesehen sein, ohne die elektrische Sicherheit im Elektrolysebetrieb durch Kriechüberschläge zu gefährden.

Die Mindestkriechstrecke ist die kürzeste Wegstrecke entlang einer Oberfläche des Isolators, bei der kein Kriechstrom über 0,5 A, bevorzugt über 0,3 A, besonders bevorzugt über 0,1 A, zwischen Potentialen am Ende und Anfang der Wegstrecke auftritt, wobei die Spannungsdifferenz zwischen den Potentialen einer maximalen Spannungsdifferenz zwischen den Elektrolysezellen oder Endplatten, an denen der Isolator anliegt, entspricht. Die Mindestkriechstrecke ist abhängig vom Verschmutzungsgrad der Oberfläche des Isolators und der Kriechstromfestigkeit des Materials oder der Materialien, aus dem bzw. denen der Isolator gefertigt ist. Sie kann wie in DIN EN 60 6641 201901 beschrieben bestimmt werden.

Bei einem Elektrolysebetrieb bis zu 2000 m über Meeresspiegel, einer Kriechstromfestigkeit des Isolatormaterials unter 400 V und Spannungsdifferenzen zwischen den inneren Enden bzw. Polen der Zellteilstapel von bis zu 1,25 kV DC liegt die Mindestkriechstrecke für 0,5 A beispielsweise bei 20 mm; bei einer Spannungsdifferenz bis zu 1,5 kV DC bei 24 mm. Die Dicke des Isolators kann dementsprechend bei Spannungsdifferenzen zwischen den inneren Enden bzw. Polen der Zellteilstapel von bis zu 1,25 kV DC 20 mm oder darüber betragen; bei einer Spannungsdifferenzen z von bis zu 1,5 kV DC 24 mm oder darüber.

Wird die Verschmutzung der Isolatoroberflächen gesenkt und die Kriechstromfestigkeit des Isolatormaterials erhöht, so ist die Mindestkriechstrecke geringer und die Dicke des Isolators kann dementsprechend auch geringer sein. Bei einem Elektrolysebetrieb bis zu 2000 m über Meeresspiegel bei geringer oder keiner Verschmutzung, einer Kriechstromfestigkeit des Isolatormaterials von mindestens 400 V, bevorzugt mindestens 600 V, und einer maximalen Spannungsdifferenz zwischen den inneren Enden bzw. Polen der Zellteilstapel von bis zu 1,25 kV DC kann die Dicke des Isolators beispielsweise bei der Mindestkriechstrecke von 4,2 mm oder darüber liegen, bei einer Spannungsdifferenz bis zu 1,5 kV DC bei der Mindestkriechstrecke von 5,5 mm oder darüber. Die Angaben beziehen sich auf die Dicke im Elektrolysebetrieb, bei dem der Zellstapel mit der Verspannvorrichtung verspannt ist.

Die Dicke des Isolators kann in Ausführungsformen außerdem dadurch gesenkt sein, dass Weglängen entlang von Oberflächen des Isolators zwischen den inneren Enden der Zellteilstapel größer als die Mindestkriechstrecke sind, um Kriechströme entlang dieser Wegestrecken zu unterbinden. Diese kann beispielsweise durch einen umlaufenden Überstand am Außenumfang des Isolators geschehen und bzw. oder indem die Oberflächen am Außenumfang und in axialen Durchbrechungen Vorsprünge und bzw. oder Aussparungen, wie z. B. Nuten, aufweisen, treppenförmig gestaltet sind oder abgeschrägt sind, um die Weglänge über die Mindestkriechstrecke hinaus zu verlängern.

Die minimale Dicke des Isolators kann dann um bis zu dem Betrag, um den die Länge der kürzesten Wegstrecke in Bezug auf die Mindestkriechstrecke länger ist, gegenüber der Mindestkriechstrecke reduziert sein. Eine Reduktion der Dicke des Isolators hat den Vorteil, dass Material beim Isolator eingespart werden kann und die Handhabung für den Zusammenbau des Isolators und die Montage des Zellstapels erleichtert wird.

Gemäß einer Ausführungsart ist der Elektrolyseur dadurch gekennzeichnet, dass der Isolator aus einem elektrisch isolierenden, druckfesten Material besteht, sodass sich der Isolator bei Beaufschlagung mit der Druckkraft für das Verspannen des Zellstapels im Wesentlichen nicht verformt. Der Isolator kann beispielsweise aus einem Komposit-Material bestehen Das Komposit-Material kann ein Faserverbundwerkstoff, insbesondere ein Schichtpressstoff nach DIN EN 60893, sein. Es kann sich zum Beispiel um ein glasgewebeverstärktes Epoxidharz handeln. Solche Kompositmaterialien zeichnen sich durch eine einfache Verarbeitbarkeit, die auch durch das leichte Gewicht bedingt ist, bei elektrisch günstigen Isolationseigenschaften aus. Auch können sie neben einer hohen mechanischen Belastbarkeit eine hohe Temperaturbeständigkeit aufweisen.

Eine ausreichende mechanische Belastbarkeit des Isolators kann beispielsweise bei einer Druckfestigkeit des Materials von wenigstens 200 N/mm"2, bevorzugt von wenigstens 350 N/mm^2, bei einer uniaxialen Druckbeaufschlagung nach DIN ISO 604 und einer Biegefestigkeit von wenigstens 300 N/mm^2 nach DIN ISO 178 vorliegen. Durch eine hohe Druckfestigkeit und Biegefestigkeit des Isolators kann einer Verwölbung der Elektrolysezellen vorgebeugt werden und die Anzahl an Elektrolysezellen im Zellteilstapel erhöht werden.

Gemäß einer Ausführungsart ist der Elektrolyseur dadurch gekennzeichnet, dass der Isolator an seinen einander gegenüberliegend angeordneten Seiten jeweils eine Anlagefläche aufweist, mit der er an einer Stirnfläche am inneren Ende eines Zellteilstapels anliegt. Die Oberfläche der Anlagefläche kann komplementär zu der Oberfläche der jeweiligen Stirnfläche der Elektrolysezelle oder Endplatte, an der der Isolator anliegt, geformt sein oder kann einen Materialüberschuss, d. h. eine erhöhte Dicke, in Bezug auf die komplementäre Ausformung aufweisen, um ungewollten Auswölbungen der Stirnfläche entgegenzuwirken. Der Umfang der Anlagefläche auf einer oder bevorzugt beiden Seiten des Isolators kann dergestalt größer als der Umfang der Stirnfläche sein, dass zumindest ein Teil der jeweiligen Anlagefläche frei bleibt.

In einer Ausführungsart sind die Stirnflächen an den inneren Enden der Zellteilstapel eben und die Anlageflächen des Isolators sind ebenfalls eben. Dadurch wird eine möglichst gleichmäßige Kraftübertragung infolge der Verspannung durch die Verspannvorrichtung zwischen Zellteilstapel und Isolator übertragen. Insbesondere wenn der Isolator axiale Durchbrechungen aufweist, kann auf einer oder, bevorzugt, beiden Seiten des Isolators die durch den Umfang der Anlagefläche begrenzte Fläche größer sein als die eigentliche Anlagefläche.

Dass zumindest ein Teil der Anlagefläche frei bleibt, ermöglicht, dass im Rahmen der Montage der Zellteilstapel relativ zu dem Isolator verschoben werden kann, ohne dass der Zellteilstapel über den Isolator hinausragt. Auf diese Weise werden größere Toleranzen bei der Positionierung und damit eine einfache Produktion ermöglicht, die trotzdem eine gleichmäßige Kraftübertragung sicherstellt.

In einer bevorzugten Ausführungsform ist auf einer oder, bevorzugt, beiden Seiten des Isolators die durch den Umfang der Anlagefläche begrenzte Fläche am gesamten Außenumfang des Isolators größer als die eigentliche Anlagefläche. Die jeweilige Anlagefläche weist also einen umlaufenden Überstand auf. Durch diesen wird zum einen verhindert, dass Verschmutzungen zwischen die inneren Enden der Zellteilstapel eindringen kann. Der Isolator kann dadurch eine Dicke für geringe oder keine Verschmutzungen aufweisen. Zum anderen wird die Wegstrecke entlang der Oberfläche des Isolators am Außenumfang zwischen die inneren Enden der Zellteilstapel erhöht.

Die zuvor beschriebenen Ausführungsarten betreffen Konfigurationen des Elektrolyseurs, die lediglich zwei Zellteilstapel aufweisen. Es ist gemäß dieser Ausführungsart auch möglich, zusätzliche Zellteilstapel und Isolatoren vorzusehen. In der Reihenschaltung kann zwischen dem ersten oder zweiten Zellteilstapel und einem Ende des Zellstapels, an dem der jeweilige Zellteilstapel angeordnet ist, mindestens ein weiterer, z. B. zweiter, Isolator sowie mindestens ein weiterer, z. B. dritter, Zellteilstapel angeordnet sein. Der weitere Isolator ist dabei zwischen dem ersten oder zweiten Zellteilstapel und dem weiteren Zellteilstapel angeordnet. Der weitere Zellteilstapel und der erste oder zweite Zellteilstapel, zwischen denen der weitere Isolator angeordnet ist, sind zueinander parallel geschaltet bzw. schaltbar. Dazu kann dasjenige Ende des weiteren Zellteilstapels, das an dem weiteren Isolator angeordnet ist, d. h. das innere Ende des weiteren Zellteilstapels, mit demselben Pol der Stromversorgung elektrisch verbunden sein, wie der Zellteilstapel, mit dem der weitere Zellteilstapel elektrisch in Parallelschaltung verbunden ist. Das andere, äußere, Ende des weiteren Zellteilstapels und das Ende des ersten oder zweiten Zellteilstapels, das am weiteren Isolator angeordnet ist, sind jeweils mit der Stromführung elektrisch verbunden. Mit dem Ende eines Zellteilstapels elektrisch verbunden kann dabei bedeuten: mit dem Pol der jeweils äußeren Elektrolysezelle oder, falls Endplatten vorgesehen sind, mit der jeweiligen Endplatte, elektrisch leitend verbunden. Die Anordnung aus den Zellteilstapeln und Isolatoren ist wiederum über die Verspannvorrichtung zu dem Zellstapel verspannt.

In einer bevorzugten Ausführungsart sind auf diese Weise an beiden entgegengesetzten Ende des Zellstapels mindestens je ein weiterer Zellteilstapel und mindestens ein weiterer Isolator angeordnet, sodass jeweils dieselbe Anzahl an Zellteilstapeln zu einem Pol der Stromversorgung zueinander parallel geschaltet bzw. schaltbar sind. Die Zellteilstapel und Isolatoren sind mit dem ersten und zweiten Zellteilstapel und deren Isolator durch die Verspannvorrichtung miteinander zu dem Zellstapel verspannt. Die Zellteilstapel können gleichartig ausgebildet sein. Sie können dieselbe Anzahl und Art an Elektrolysezellen enthalten. Der Zellstapel weist also zwei zueinander in Reihe geschaltete Hälften bzw. Gruppen an Zellteilstapeln auf, die jeweils zueinander parallel geschaltete bzw. schaltbare Zellteilstapel umfassen. Der Elektrolyseur kann dann besonders einfach in einem Verfahren betrieben werden, bei dem jeweils eine Gruppe deaktiviert wird bzw. ist und in der jeweils anderen Gruppe eine oder mehrere Zellteilstapel aktiviert oder deaktiviert werden bzw. sind oder beide Gruppen aktiviert werden bzw. sind und die gleiche Anzahl an Zellteilstapeln je Gruppe aktiviert oder deaktiviert werden bzw. sind. Aktiviert bedeutet dabei, dass die Gruppe oder der Zellteilstapel Teil des Stromkreises zur Stromversorgung ist.

Durch das Vorsehen mehrerer Zellteilstapel können größere Leistungen bedient werden. Auch ist es möglich, bei der Produktion und dem Betrieb in mehreren Teileinheiten die Gesamtanzahl an Elektrolysezellen im Zellstapel zu erhöhen und gleichzeitig einen einfachen Transport und flexiblen, z. B. vom Bedarf an Wasserstoff oder der Verfügbarkeit von Strom abhängigen, Elektrolysebetrieb zu ermöglichen.

Gemäß einer weiteren Ausführungsart ist der Elektrolyseur dadurch gekennzeichnet, dass der Schalter einen dritten Schaltzustand aufweist, wobei beim Schalten in den dritten Schaltzustand die Verbindung zwischen dem weiteren Zellteilstapel und dem jeweiligen Pol der Stromversorgung, mit dem der weitere Zellteilstapel im Ausgangszustand verbunden ist, unterbrochen wird. Der weitere Zellteilstapel ist dadurch nicht mehr Teil des Stromkreises zwischen den Polen der Stromversorgung. Demnach kann die zuvor erläuterte Ausführungsart, bei der mehrere zusätzliche Zellteilstapel neben den ersten beiden Zellteilstapeln vorgesehen sind, auch mit der Ausführungsart kombiniert werden, bei der ein Schalter vorgesehen ist. Durch den Schalter und eine entsprechende Verschaltung kann eine beliebige Kombination der Zellteilstapel betrieben werden, während die entsprechend anderen Zellteilstapel nicht betrieben werden. Durch das Vorsehen des Schalters ist es, wie zuvor zu der entsprechenden Ausführungsart erläutert, möglich, den Elektrolyseur möglichst flexibel einzusetzen.

Die Beschreibung und Ansprüche beziehen sich auf einen montierten Zustand des Elektrolyseurs mit angelegter Verspannvorrichtung.

Die Erfindung wird im Folgenden anhand der anliegenden Zeichnungen und der in den Zeichnungen dargestellten Ausführungsbeispiele näher erläutert. In den Zeichnungen zeigen:
- Fig. 1: eine seitliche Schnittansicht eines Elektrolyseurs mit Reihenschaltung und separater Stromführung;
- Fig. 2: eine seitliche Schnittansicht eines Elektrolyseurs mit Reihenschaltung und mindestens einer leitenden Zugstange als Stromführung;
- Fig. 3 a: den Elektrolyseur aus Fig. 1 in einem ersten Schaltzustand;
- Fig. 3 b: den Elektrolyseur aus Fig. 1 in einem zweiten Schaltzustand;
- Fig. 4: eine seitliche Schnittansicht eines Elektrolyseurs mit Parallelschaltung und separater Stromführung;
- Fig. 5: eine seitliche Schnittansicht eines Elektrolyseurs mit Parallelschaltung und mindestens einer leitenden Zugstange als Stromführung;
- Fig. 6: eine seitliche Schnittansicht eines Elektrolyseurs mit einem weiteren Zellteilstapel und einem weiteren Isolator; und
- Fig. 7: eine seitliche Schnittansicht eines Elektrolyseurs mit mehreren weiteren Zellteilstapeln und Isolatoren.

Fig. 1 zeigt eine schematische, seitliche Schnittansicht des Elektrolyseurs 1. Der Elektrolyseur 1 kann über eine Stromversorgung 2, die durch Drei-Phasen-Strom gespeist wird und einen Gleichrichter umfasst, mit Gleichstrom für den Elektrolysebetrieb versorgt werden. Es sind jedoch auch Gleichstromquellen als Stromversorgung 2 möglich. Die Stromversorgung 2 weist einen Pluspol 3 und einen Minuspol 4 auf. Der Pluspol 3 ist mit dem Zellteilstapel 5 elektrisch verbunden bzw. verbindbar. Der Minuspol 4 ist mit dem Zellteilstapel 6 elektrisch verbunden bzw. verbindbar. Die Zellteilstapel 5 und 6 bilden zusammen den Zellstapel. Der Zellstapel, und somit die Zellteilstapel 5 und 6, sind aus einzelnen Elektrolysezellen 7 gebildet. Die Zellteilstapel 5 und 6 können an ihren Enden jeweils eine Endplatte aufweisen (in Fig. 1 schraffiert angedeutet), die mit dem Pol der Elektrolysezelle am jeweiligen Ende des Zellteilstapels 5, 6 elektrisch verbunden ist. Sie können außerdem in Substapel (nicht dargestellt) unterteilt sein, die im jeweiligen Zellteilstapel 5, 6 elektrisch in Reihe geschaltet sind. Die Substapel können an ihren Enden ebenfalls jeweils eine Endplatte aufweisen, wobei die Endplatten am inneren und äußeren Enden des Zellteilstapels 5, 6 die Endplatten des jeweiligen Zellteilstapels 5, 6 sein können. Die Endplatten der Substapel sind mit den Polen der Elektrolysezelle am jeweiligen Ende des Substapels elektrisch verbunden und bilden so jeweils einen Pol des Substapels. In einem Zellteilstapel 5, 6 berühren sich die in Reihe geschalteten Substapel des Zellteilstapels dementsprechend mit ihren gegenpoligen Endplatten.

Der Zellstapel weist an seinen einander entgegengesetzten Enden jeweils eine Kopfplatte 8, 9 auf. Die Kopfplatten 8, 9 sind über Zugstangen 10, 11 miteinander verbunden. Die Zugstangen 10, 11 sind mit den Kopfplatten 8, 9 so verbunden, dass die dazwischen angeordneten Zellteilstapel 5, 6 mit einer Druckkraft beaufschlagt sind. Die Zellteilstapel 5, 6 sind an ihren äußeren Enden mit den jeweiligen Kopfplatten 8, 9 elektrisch leitend verbunden. Statt separater Endplatten an den äußeren Enden der Zellteilstapel 5, 6 ist es jedoch auch möglich, dass die Endplatten an den äußeren Enden der Zellteilstapel 5, 6 als die Kopfplatten 8, 9 ausgeführt sind und diese ersetzen oder in die Kopfplatten 8, 9 integriert sind. Die Kopfplatten 8, 9 und bzw. oder äußeren Enden der Zellteilstapel 5, 6 sind jeweils durch den elektrischen Leiter 12 miteinander verbunden. Dadurch sind die entgegengesetzten Enden des Zellstapels ebenfalls über den Leiter 12, der eine Stromführung 12 bildet, elektrisch leitend miteinander verbunden. Die Verbindung des elektrischen Leiters 12 mit den äußeren Enden der Zellteilstapel 5, 6 kann an den Polen der Elektrolysezellen erfolgen, die an den äußeren Enden der Zellteilstapel 5, 6 angeordnet sind, an den Polen der Endplatten oder den Kopfplatten 8, 9.

Die Zugstangen 10, 11 sind von den Kopfplatten 8, 9 elektrisch isoliert. Bei dem Leiter 12 handelt es sich bevorzugt um eine Stromschiene. Es können jedoch auch andere elektrische Leiter als Stromführung 12, wie z. B. Stromkabel, vorgesehen sein. Die Stromschiene 12 und bzw. oder Kopfplatten 8, 9 können geerdet sein. Im Beispiel der Fig. 1 ist die Stromschiene über ein schaltbares Schaltelement S7 mit einer Erdung 13 verbunden. Die Stromschiene 12 ist bevorzugt außerhalb einer Verspannvorrichtung angeordnet, die die Kopfplatten 8, 9 und Zugstangen 10, 11 umfasst. Die Stromschiene 12 ist kein Bestandteil der Verspannvorrichtung. Sie schließt den Stromkreis zwischen dem Pluspol 3 der Stromversorgung 2, dem ersten Zellteilstapel 5, dem zweiten Zellteilstapel 6 und dem Minuspol 4 der Stromversorgung 2.

Zwischen den Zellteilstapeln 5, 6 ist zudem der Isolator 14 angeordnet. Der Isolator 14 ist durch seine Lage zwischen den Zellteilstapel 5, 6 ebenfalls durch die Druckkraft beaufschlagt, die durch die Zugstangen 10, 11 und die Kopfplatten 8, 9 der Verspannvorrichtung aufgebracht wird. Der Isolator 14 sorgt dafür, dass der Zellteilstapel 5 an seinem inneren Ende mit seinem Pluspol keinen elektrischen Kontakt zu dem Minuspol des inneren Ende des Zellteilstapels 6 aufweist. Der Isolator 14 stellt sicher, dass der Stromkreis nur über die entgegengesetzten Enden des Zellstapels und die Stromführung 12 geschlossen ist, sodass die Zellteilstapel 5, 6 elektrisch in Reihe geschaltet sind.

Der Isolator 14 besteht aus einem elektrisch isolierenden, druckfesten Material, sodass er sich bei Beaufschlagung mit einer Druckkraft zum Verspannen des Zellstapels im Wesentlichen nicht verformt. Er kann beispielsweise aus einem Komposit-Material, wie z. B. einem Faserverbundwerkstoff, bestehen. Die Form des Isolators 14 ist typischerweise der Form der Elektrolysezellen angepasst. Der Isolator 14 kann eine durchgehende oder mit Aussparungen, insbesondere in axialer Richtung mit Durchbrechungen, versehene Scheibe sein, beispielsweise eine Kreisscheibe oder Kreisringscheibe, die in Segmente und Subsegmente segmentiert sein können.

Ferner weist der Elektrolyseur 1 den Schalter 15 und den schaltbaren Leiter 16 auf (Der schaltbare Leiter 16 ist in den Fig. 1 wie auch in den weiteren Figuren perspektivisch hinter dem Isolator 14 angeordnet und typischerweise nicht mit dem Isolator 14 verbunden). Der schaltbare Leiter 16 ist mit der Stromschiene 12 elektrisch verbunden. Mit dem Schalter 15 werden die Schaltelemente S1, S2, S3 und S4 betätigt. Das Schaltelement S7 kann optional auch mit dem Schalter 15 betätigt werden. Das Schaltelement S1 ist zwischen dem inneren Ende des Zellteilstapels 5 und dem Pluspol 3 der Stromversorgung 2 angeordnet. Mit ihm kann die elektrische Verbindung zwischen dem inneren Ende des Zellteilstapels 5 bzw. dessen Pol und dem Pluspol 3 der Stromversorgung 2 unterbrochen oder geschlossen werden. Das Schaltelement S3 ist zwischen dem Schaltelement S1 und Pluspol 3 der Stromversorgung 2 angeordnet. Mit ihm kann die elektrische Verbindung zwischen dem Pluspol 3 der Stromversorgung 2 und dem schaltbaren Leiter 16 unterbrochen oder geschlossen werden. Die Schaltelemente S2 und S4 sind am Zellteilstapel 6 und Minuspol 4 der Stromversorgung 2 analog zu S1 und S3 angeordnet. Im gezeigten Zustand, der den Ausgangszustand darstellt, sind die Schaltelemente S3 und S4 geöffnet, wohingegen die Schaltelemente S1 und S2 geschlossen sind. Im Ausgangszustand sind beide Zellteilstapel 5, 6 Teil des Stromkreises zur Stromversorgung und die Elektrolyse kann in beiden Zellteilstapeln 5, 6 des Elektrolyseurs 1 betrieben werden. Der schaltbare Leiter 16 ist im Ausgangszustand kein Teil des Stromkreises des Elektrolyseurs 1.

Sollen beide Zellteilstapel 5 und 6 dauerhaft betrieben werden, können statt des Schalters 15 auch durchgehende elektrische Leiter, d. h. Leiter ohne Schalter bzw. ohne Schaltelemente, vorgesehen sein und der schaltbare Leiter 16 kann entfallen. Durch den Schalter 15 und den schaltbaren Leiter 16 ist jedoch ein flexiblerer Elektrolysebetrieb möglich. Weitere Einzelheiten zu den Schaltzuständen sind im Folgenden zu den Fig. 3 a und Fig. 3 b beschrieben.

Fig. 2 zeigt eine schematische, seitliche Schnittansicht des Elektrolyseurs 17. Dieser ist weitgehend gleich aufgebaut wie der Elektrolyseur 1. Der Elektrolyseur 17 weist im Gegensatz zum Elektrolyseur 1 allerdings keine separaten elektrischen Leiter als Stromführung auf. Stattdessen sind die Zugstangen 22, 23 elektrisch leitend mit den Kopfplatten 20, 21 verbunden und bilden die Stromführung 12. Zum Zweck der besseren Veranschaulichung ist die elektrische Verbindung der Zugstangen 22, 23 mit den Kopfplatten 20, 21 in der Figur 2 mit den elektrischen Verbindungen 18 und 19 dargestellt. Die elektrische Verbindung kann jedoch auch anderweitig erfolgen; bei Zugstangen, die über eine Schraubverbindung befestigt bzw. angezogen werden, kann sie beispielsweise in einfacher Weise über leitfähige Unterlegscheiben zwischen Kopfplatte 20, 21 und Mutter bzw. Anziehhilfe erfolgen. Auf diese Weise ersetzen die Zugstangen 22, 23 die Stromschiene 12 in Figur 1 und bilden die Stromführung 12 zwischen den Enden des Zellstapels bzw. den äußeren Enden der Zellteilstapel, wobei sie den Stromkreis des Elektrolyseurs 17 zur Stromversorgung 2 schließen. Der schaltbare Leiter 25 ist mit mindestens einer der Zugstangen 22, 23 und bzw. oder Kopfplatten 8, 9 elektrisch verbunden. Ferner kann mindestens eine der Zugstangen 22, 23 oder Kopfplatten 8, 9 über das Schaltelement S7 mit einer Erdung 24 verbunden sein. Bei einer Versspannvorrichtung mit mehreren Zugstangen können eine, mehrere oder alle der Zugstangen die Stromführung 12 bilden.

Fig 3 a zeigt wieder den Elektrolyseur 1. In dieser Darstellung ist der Elektrolyseur 1 jedoch nicht in seinem Ausgangszustand dargestellt, sondern in dem ersten Schaltzustand des Schalters 15. Bei diesem ersten Schaltzustand sind die Schaltelement S1 und S4 geöffnet, sodass der ursprünglich mit dem Pluspol 3 der Stromversorgung 2 verbundene Zellteilstapel 5 nicht mehr Teil des Stromkreises des Elektrolyseurs 1 ist. Stattdessen ist der Pluspol 3 mit dem Zellteilstapel 6 verbunden. Dazu ist das Schaltelement S3 geschlossen, sodass der schaltbare Leiter 16 zusammen mit der Stromschiene 12 den Stromkreis zum äußeren Ende des Zellstapels 6 schließt. Eine Verbindung zwischen dem Minuspol 4 und dem inneren Ende des Zellteilstapel 6 besteht weiterhin über den geschlossenen Schalter S2. In diesem Schaltzustand ist lediglich der Zellteilstapel 6 angeschlossen, sodass die Betriebsleistungen halbiert ist. Das Schaltelement S7 ist geöffnet.

Fig. 3 b zeigt den zum ersten Schaltzustand aus Fig. 3 a korrespondierenden zweiten Schaltzustand des Schalters 15. Dabei sind die Schaltelemente S1 und S4 geschlossen und S2 und S3 geöffnet. Dadurch ist der Zellteilstapel 6 vom Minuspol 4 der Stromversorgung 2 getrennt. Der Stromkreis ist somit zwischen dem Pluspol 3, dem Minuspol 4 und dem Zellteilstapel 5 durch die geschlossenen Schaltelemente S1 und S4 sowie den schaltbaren Leiter 16, der mit der Stromführung 12 elektrisch verbunden ist, geschlossen. Das Schaltelement S7 ist geöffnet. Auch bei dieser Betriebsart ist die Betriebsleistung halbiert.

In Fig. 4 zeigt den Elektrolyseur 1 jedoch mit Parallel-Schaltung der Zellteilstapel 5 und 6. Die Zellteilstapel 5, 6 umfassen jeweils zwei in Reihe angeordnete Substapel, die einander an ihren elektrisch leitfähigen Endplatten berühren und in Reihe geschaltet sind. Die inneren Enden bzw. Pluspole des ersten und zweiten Zellteilstapels 5, 6, die am Isolator 14 angeordnet sind, sind jeweils mit dem Pluspol 3 der Stromversorgung 2 verbunden bzw. verbindbar. Die äußeren Enden der Zellteilstapel 5, 6 sind über eine Stromführung 12 miteinander elektrisch verbunden. Die Stromführung 12 ist außerdem mit dem Minuspol 4 der Stromversorgung 2 verbunden. Die Stromführung 12 ist, wie in Fig. 1, eine separate Stromführung, z. B. eine Stromschiene, die nicht Teil der Verspannvorrichtung mit Kopfplatten 8, 9, und Zugstangen 10, 11 ist. Die Zugstangen 10, 11 sind von den Kopfplatten 8, 9 und damit auch von den äußeren Enden der Zellteilstapel 5, 6 elektrisch isoliert. Der Schalter 15 ist derart konfiguriert, dass im Ausgangszustand, bei geschlossenen Schaltelementen S1 und S2 beide Zellteilstapel 5, 6 im Stromkreis betrieben werden können. Im ersten oder zweiten Schaltzustand, d. h. beim Öffnen von S1 oder S2, werden jeweils der erste Zellteilstapel 5 oder der zweite Zellteilstapel 6 vom Stromkreis getrennt und deaktiviert. Das Schaltelement S7 der Erdung 13 ist geöffnet.

Fig. 5 zeigt den Elektrolyseur aus Fig. 4 jedoch mit mindestens einer Zugstange 10, 11 als Stromführung 12. Die Zugstangen 10, 11, die die Stromführung 12 bilden, sind jeweils elektrisch leitend mit den Kopfplatten 8, 9 an den äußeren Enden der Zellteilstapel des Elektrolyseurs 17 verbunden und können über das Schaltelement S7 geerdet werden. Die Kopfplatten 8, 9 sind jeweils elektrisch leitend mit den entgegengesetzten Enden des Zellstapels bzw. mit den Polen der Elektrolysezellen oder der Endplatten an den äußeren Enden der Zellteilstapel 5, 6 verbunden. Der Schalter 15 ist in Fig. 4 im ersten Schaltzustand dargestellt, bei dem durch Öffnen des Schaltelementes S1 der erste Zellteilstapel 5 deaktiviert ist. Analog dazu kann durch Öffnen des zweiten Schaltelementes S2 der zweite Zellteilstapel 6 deaktiviert werden.

In Fig. 6 ist der Elektrolyseur aus Fig. 2 mit einem weiteren, zum ersten Zellteilstapel 5 parallel geschalteten bzw. schaltbaren Zellteilstapel 26 und einem weiteren Isolator 28 dargestellt. Der weitere Zellteilstapel 26 und der weitere Isolator 28 sind zwischen dem äußeren Ende des ersten Zellteilstapels 5 und der Kopfplatte 8 an diesem Ende angeordnet. Der weitere Isolator 28 ist dabei zwischen dem weiteren Zellteilstapel 26 und dem zuvor äußeren Ende des Zellstapels 5 angeordnet, das nun ein inneres, d. h. innenliegendes, Ende im Zellstapels ist. Der erste Zellteilstapel 5 und der weitere Zellteilstapel 26 sind elektrisch parallel zueinander geschaltet bzw. schaltbar. Das äußere Ende des weiteren Zellteilstapels 26 und dasjenige innere Ende des Zellteilstapels 5, das am weiteren Isolators 28 anliegt, sind jeweils mit der Stromführung 12 verbunden, die von den Zugstangen 10, 11 gebildet wird. Bei dem äußeren Ende des weiteren Zellteilstapels 26 erfolgt die elektrische Verbindung zur Stromführung 12 dabei über die Kopfplatte 8, die elektrisch leitfähig ist und elektrisch leitend mit den Zugstangen 10, 11 verbunden ist.

Der Schalter 15 des Elektrolyseurs 17 in Fig. 6 weist einen dritten Schaltzustand auf, mit dem der weitere Zellteilstapel 26, beispielsweise durch das Öffnen eines Schaltelementes S5, das zwischen Pluspol 3 der Stromversorgung 2 und dem inneren Ende des weiteren Zellteilstapels 26 angeordnet ist, deaktiviert werden kann. Die Stromführung 12 erfolgt im dargestellten Elektrolyseur 17 über die Zugstangen 10, 11, d. h. die Zugstangen sind Teil des Stromkreises zwischen den Polen 3, 4 der Stromversorgung 2. Es kann stattdessen jedoch, wie in Fig. 7 gezeigt, auch eine separate Stromführung 12, die keine Zugstange 10, 11 und nicht Teil der Verspannvorrichtung ist, z. B. eine Stromschiene, vorgesehen sein. Statt nur einem weiteren Zellteilstapel 26 und weiteren Isolator 28 können auch mehrere Zellteilstapel zu dem ersten Zellteilstapel oder dem zweiten Zellteilstapel parallel schaltbar bzw. geschaltet sein und jeweils vom angrenzenden bzw. benachbarten Zellteilstapel durch einen Isolator elektronisch isoliert sein.

In Fig. 7 ist der Elektrolyseur 1 aus Fig. 1 mit weiteren, jeweils zum ersten und zweiten Zellteilstapel 5, 6 parallel geschalteten bzw. schaltbaren Zellteilstapel 26, 27 sowie weiteren Isolatoren 28, 29 gezeigt. Die beiden Hälften des Zellstapels sind jeweils gleichartig aufgebaut und in Reihe geschaltet, wobei jeweils die Zellteilstapel der ersten Hälfte, in Figur 7 der erste und dritte Zellteilstapel 5, 26, und die Zellteilstapel der zweiten Hälfte, in Figur 7 der zweite und vierte Zellteilstapel 6, 27, zueinander parallel geschaltet bzw. schaltbar sind. Die beiden Hälften des Zellstapels können jeweils auch mehr als zwei parallel schaltbare bzw. geschaltete Zellteilstapel aufweisen, die jeweils durch Isolatoren voneinander getrennt sind und mit der gemeinsamen Verspannvorrichtung zum dem Zellstapel verspannt sind. Die Verspannvorrichtung ist dabei eine einzige Verspannvorrichtung, die sämtliche Zellteilstapel und Isolatoren des Elektrolyseurs 1 zu dem Zellstapel verspannt. Für einen besonders einfachen Betrieb des Elektrolyseurs 1 kann in einem Verfahren zum Betrieb des Elektrolyseurs 1 jeweils eine Hälfte deaktiviert werden bzw. sein und in der jeweils anderen Hälfte ein oder mehrere Zellteilstapel aktiviert oder deaktiviert werden bzw. sein, oder es können beide Hälften (5, 26; 6, 27) aktiviert werden bzw. sein und in den Hälften die gleiche Anzahl an Zellteilstapeln je Hälfte aktiviert oder deaktiviert werden bzw. sein.

### Bezugszeichen

- 1: Elektrolyseur
- 2: Stromversorgung
- 3: Pluspol
- 4: Minuspol
- 5: Zellteilstapel
- 6: Zellteilstapel
- 7: Elektrolysezelle
- 8: Kopfplatte
- 9: Kopfplatte
- 10: Zugstange
- 11: Zugstange
- 12: Stromschiene
- 13: Erdung
- 14: Isolator
- 15: Schalter
- 16: Schaltbarer Leiter
- 17: Elektrolyseur
- 18: Leiter
- 19: Leiter
- 20: Kopfplatte
- 21: Kopfplatte
- 22: Zugstange
- 23: Zugstange
- 24: Erdung
- 25: Schaltbarer Leiter
- 26: Weiterer Zellteilstapel
- 27: Weiterer Zellteilstapel
- 28: Weiterer Isolator
- 29: Weiterer Isolator

## Patentansprüche

1. Elektrolyseur (1, 17) umfassend
- einen Zellstapel, der einen ersten Zellteilstapel (5) und einen zweiten Zellteilstapel (6) aufweist, wobei jeweils entgegengesetzte Ende des Zellstapels über eine Stromführung (12) elektrisch miteinander verbunden sind,
**dadurch gekennzeichnet, dass**
- zwischen den Zellteilstapeln (5, 6) ein Isolator (14) angeordnet ist, und
- die Zellteilstapel (5, 6) zueinander parallel und/oder in Reihe geschaltet sind, und
- die Anordnung aus Zellteilstapeln (5, 6) und Isolator (14) durch eine Verspannvorrichtung verspannt ist.

2. Elektrolyseur (1, 17) nach Anspruch 1, **dadurch gekennzeichnet, dass** die Zellteilstapel (5, 6) in Substapel unterteilt sind, wobei die Substapel im Zellteilstapel (5, 6) zueinander in Reihe geschaltet sind.

3. Elektrolyseur nach Anspruch 1 oder 2, **dadurch gekennzeichnet, dass**
die Zellteilstapel (5,6) zueinander parallel geschaltet sind, indem die Enden der Zellteilstapel (5, 6), die am Isolator (14) angeordnet sind, jeweils mit einem ersten Pol (3) einer Stromversorgung (2) verbunden sind, und die Stromführung (12) mit einem zweiten Pol (4) der Stromversorgung (2) verbunden ist.

4. Elektrolyseur nach Anspruch 1 oder 2, **dadurch gekennzeichnet, dass** die Zellteilstapel (5, 6) zueinander in Reihe geschaltet sind, indem ein Ende des ersten Zellteilstapels (5), das am Isolator (14) angeordnet ist, mit einem ersten Pol (3) einer Stromversorgung (2) verbunden ist und ein Ende des zweiten Zellteilstapel (6), das am Isolator (14) angeordnet ist, mit einem zweiten Pol (4) der Stromversorgung (2) verbunden ist.

5. Elektrolyseur (1, 17) nach Anspruch 3 oder 4, **dadurch gekennzeichnet, dass**
- ein Schalter (15) vorhanden ist, der einen Ausgangszustand und einen ersten Schaltzustand aufweist,
- wobei der Schalter (15) konfiguriert ist, beim Schalten in den ersten Schaltzustand die Verbindung zwischen dem ersten Zellteilstapel (5) und dem Pol (3), mit dem der erste Zellteilstapel (5) verbunden ist, zu unterbrechen und, wenn die Zellteilstapel (5, 6) in Reihe geschaltet sind, eine elektrische Verbindung zwischen dem ersten Pol (3) und der Stromführung (12) herzustellen.

6. Elektrolyseur (1, 17) nach Anspruch 5, **dadurch gekennzeichnet, dass**
- der Schalter (15) einen zweiten Schaltzustand aufweist,
- wobei der Schalter (15) konfiguriert ist, beim Schalten in den zweiten Schaltzustand die Verbindung zwischen dem zweiten Zellteilstapel (6) und dem Pol (4), mit dem der zweite Zellteilstapel (6) verbunden ist, zu unterbrechen und, wenn die Zellteilstapel (5, 6) in Reihe geschaltet sind, eine elektrische Verbindung zwischen dem Pol (4) und der Stromführung (12) herzustellen.

7. Elektrolyseur nach einem der Ansprüche 5 oder 6, **dadurch gekennzeichnet, dass** die Verbindung zwischen der Stromführung (12) und demjenigen Pol (3, 4), mit dem der Zellteilstapel (5, 6) im Ausgangszustand verbunden ist, über einen schaltbaren Leiter (16, 25) hergestellt wird.

8. Elektrolyseur (1, 17) nach einem der vorherigen Ansprüche, **dadurch gekennzeichnet, dass** die Verspannvorrichtung
- zwei Kopfplatten (8, 9, 20, 21), die jeweils an den entgegengesetzten Enden des Zellstapels anliegen, und
- mehrere Zugstangen (10, 11, 22, 23) umfasst, die jeweils derart an den Kopfplatten (8, 9, 20, 21) befestigt sind, dass die zwischen den Kopfplatten (8, 9, 20, 21) angeordneten Zellteilstapel (5, 6; 26; 27) sowie der Isolator (14, 28, 29) mit einer Druckkraft beaufschlagt sind.

9. Elektrolyseur (1, 17) nach dem vorherigen Anspruch, **dadurch gekennzeichnet, dass** mindestens eine der Zugstangen (10, 11; 22, 23) mit den Kopfplatten (8, 9, 20, 21) elektrisch leitend verbunden ist, und die mindestens eine Zugstange (10, 11; 22, 23) die Stromführung (12) ist.

10. Elektrolyseur (1, 17) nach einem der Ansprüche 8 oder 9, **dadurch gekennzeichnet, dass** der schaltbare Leiter (16, 25) mit der mindestens einen Zugstange (10, 11, 22, 23) oder Kopfplatte (8, 9, 20, 21) elektrisch leitend verbunden ist.

11. Elektrolyseur (1, 17) nach Anspruch 8, **dadurch gekennzeichnet, dass** die Zugstangen (10, 11, 22, 23) elektrisch von den Kopfplatten (8, 9, 20, 21) isoliert sind und die entgegengesetzten Enden des Zellstapels durch einen elektrischen Leiter (12) außerhalb der Verspannvorrichtung, insbesondere eine Stromschiene, verbunden sind, und der elektrische Leiter die Stromführung (12) ist.

12. Elektrolyseur (1, 17) nach dem vorherigen Anspruch, **dadurch gekennzeichnet, dass** der elektrische Leiter (12) an den Kopfplatten (8, 9, 20, 21) befestigt ist.

13. Elektrolyseur (1, 17) nach Anspruch 11, **dadurch gekennzeichnet, dass** die Zellteilstapel (5, 6) und/oder Substapel an den Enden jeweils eine Endplatte aufweisen und die Endplatten an den entgegengesetzten Enden des Zellstapels mit dem elektrischen Leiter (12) verbunden sind.

14. Elektrolyseur (1, 17) nach einem der Ansprüche 11 bis 13, **dadurch gekennzeichnet, dass** der schaltbare Leiter (16, 25) mit dem elektrischen Leiter (12), einer Kopfplatte (8, 9, 20, 21) oder einer Endplatte an den entgegengesetzten Enden des Zellstapels verbunden ist.

15. Elektrolyseur (1, 17) nach einem der vorherigen Ansprüche, **dadurch gekennzeichnet, dass** der Isolator (14) eine durchgehende oder eine mit Aussparungen versehene Scheibe ist.

16. Elektrolyseur (1, 17) nach einem der Ansprüche 4 bis 15, **dadurch gekennzeichnet, dass** zwischen einem Zellteilstapel (5; 6) und einem Ende des Zellstapels, an dem der Zellteilstapel (5; 6) angeordnet ist, mindestens ein weiterer Isolator (28; 29) sowie mindestens ein weiterer Zellteilstapel (26; 27) angeordnet sind, wobei der weitere Zellteilstapel (28; 29) und zu dem Zellteilstapel (5; 6) parallel geschaltet bzw. schaltbar ist und der weitere Isolator (28; 29) zwischen dem Zellteilstapel (5; 6) und dem weiteren Zellteilstapel (28; 29) angeordnet ist.
